# EUROPÄISCHE PATENTSCHRIFT

(11) **EP 0 606 689 B1**
(45) Veröffentlichungstag und Bekanntmachung des Hinweises auf die Patenterteilung: **22.01.1997**
(21) Anmeldenummer: 93250366.7
(22) Anmeldetag: 29.12.1993
(51) Int. Cl.: F21V 11/18

(54) **Vorrichtung für eine verstellbare Abdeckung des von einer Lichtquelle abgestrahlten Lichtes**
Apparatus comprising an adjustable screen for blocking the light rays coming from a light source
Dispositif pour le masquage réglable du faisceau émis par une source lumineuse

(30) Priorität: 11.01.1993 DE 4300803
(43) Veröffentlichungstag der Anmeldung: 20.07.1994
(73) Patentinhaber: MANNESMANN Aktiengesellschaft, 40213 Düsseldorf (DE)
(72) Erfinder: Peelen, Hans-Peter, D-45473 Mülheim (DE); Kowalski, Jan, Dipl.-Ing., D-40225 Düsseldorf (DE)
(74) Vertreter: Meissner, Peter E., Dipl.-Ing.

(56) Entgegenhaltungen:
- DE-U- 8 606 377

## Beschreibung

Die Erfindung betrifft eine Vorrichtung für eine verstellbare Abdeckung des von einer Lichtquelle abgestrahlten Lichtes gemäß dem Gattungsbegriff des Hauptanspruches.

In der Meßtechnik ist es übliche Praxis beispielsweise den Durchmesser eines langgestreckten Stabes oder Rohres kontinuierlich in der Weise zu erfassen, daß die Schattenabdeckung des hinterleuchteten in Längsrichtung sich bewegenden Körpers durch eine oder mehrere Zeilenkameras erfaßt wird (EP-0250089-B1). Die für die Hinterleuchtung verwendete Lampe kann beispielsweise als ein schmales Lichtband aussendendes langgestrecktes Lampengehäuse ausgebildet sein (DE-3724264-B1, DE-3742527-B1). Um das zuvor erwähnte Meßverfahren möglichst für einen breiten Abmessungsbereich der zu prüfenden Körper einsetzen zu können, richtet sich die Länge der Lampe nach der in der Lampenachse liegenden größten Querschnittserstreckung des zu prüfenden Körpers. Dies hat den Nachteil, daß bei kleineren Abmessungen des zu prüfenden Körpers Licht vom nicht durch den Körper abgedeckten überstehenden Bereich des Lichtbandes an der Oberfläche des zu prüfenden Körpers gestreut wird und diese Rufhellung im Kantenbereich des Körpers auch auf die lichtempfindlichen Fotodioden der Zeilenkamera fällt. Dadurch wird dem Meßgerät ein in der Meßebene liegender kleinerer Körper vorgetäuscht. Abhilfe kann man in der Weise schaffen, daß man je nach Größe des zu prüfenden Körpers den nicht benutzten freiliegenden Bereich des Lichtbandes abdeckt.

Eine gattungsbestimmende Vorrichtung ist aus der GB-2075652-A1 bekannt. Sie besteht aus einem langgestreckten U-förmig ausgebildeten Lampengehäuse, in dem eine ein UV-Licht aussendende Lampe angeordnet ist. Mittels des von der völlig offenen Seite des Gehäuses abgestrahlten Lichtes soll an der Vorrichtung vorbeibewegtes Material bestrahlt werden, um es beispielsweise zu trocknen Damit im Falle einer Störung des Materialtransportes das stehende Material durch die Strahlung nicht beschädigt oder zerstört wird, sind am Lampengehäuse schwenkbar lichtundurchlässige und teilweise sich gegenseitig überlappende dünnwandige Blechelemente angeordnet. Mittels einer Verschiebeeinrichtung können diese Elemente in kurzer Zeit in eine Offen- bzw. Geschlossen-Position geschwenkt werden. Die Elemente sind dabei so angeordnet, daß sichergestellt ist, daß bei Geschlossen-Position die Lampe vollständig abgedeckt ist.

Eine vergleichbare Vorrichtung ist in der DE-648462-B1 offenbart. Bei diesem vorschlag soll mittels einer Rollenblende, die aus einer mit einem hitzebeständigen Gewebe beschichteten Metallfolie besteht, scheinwerferartige Beleuchtungsgeräte abgedeckt werden. Nachteilig bei dieser Anordnung ist die Führung der Rollenblende, da ein geringfügiges Schiefstehen der Achsen sowie unterschiedliche Reibverhältnisse in Quererstreckung der Folie zu einem Verkanten führen. Außerdem sind für den Antriebsmotor kombinierte Endanschläge erforderlich, damit der Antriebsmotor bei Erreichen der jeweiligen Endposition gestoppt und nicht überlastet wird.

Aufgabe der Erfindung ist es, eine Vorrichtung für eine verstellbare Abdeckung des von einer Lichtquelle abgestrahlten Lichtes zu schaffen, mit der in einfacher Weise in Abhängigkeit von der parallel zum Lichtband liegenden Querschnittserstreckung des zu prüfenden Körpers der freiliegende Teil des Lichtbandes abgedeckt wird. Eine weitergehende Aufgabe besteht darin, daß diese Vorrichtung auch für eine Automatisierung der Abdeckung geeignet ist.

Diese Aufgabe wird mit den im kennzeichnenden Teil des Anspruches 1 angegebenen Merkmalen gelöst. Vorteilhafte Weiterbildungen sind Bestandteil von Unteransprüchen.

Als Verschiebeelement wird eine endlose Rollenkette verwendet, die über zwei am Lampengehäuse angeordnete Kettenräder geführt ist. Über eine bestimmte LÄnge der Kette sind an den einzelnen Gliedern sich teilweise überlappende, in etwa rechteckige Platten befestigt. Diese Platten können aus Metall vorzugsweise aus Aluminium oder Holz oder Kunststoff sein. Ein Kettenrad ist mit einem regelbaren und reversierbaren Antriebsmotor verbunden. Das andere Kettenrad ist zum Spannen der Kette verschiebbar am Lampengehäuse angeordnet. Der Antriebsmotor kann zum einen direkt mit der Welle des Kettenrades oder indirekt beispielsweise über einen Zahnriementrieb mit dem Kettenrad verbunden sein. Der Vorteil der vorgeschlagenen Lösung ist darin zu sehen, daß platzsparend eine wirksame Abdeckung des nicht benötigten Lichtbandes erreicht wird und bei Anlagen mit mehreren Hinterleuchtungen die Antriebsmotoren steuerungsmäßig zusammengefaßt werden können. Im Sinne einer gewünschten Automatisierung wird vor Einlauf des zu prüfenden Körpers in die Meßstation anhand der am Meßsystem eingestellten Sollabmessung des zu prüfenden Körpers die in der Achse des Lichtbandes liegende zu erwartende Quererstreckung des zu prüfenden Körpers berechnet und zu diesem Wert der gewünschte Grad der Abdeckung eingestellt.

Vorteile der vorgeschlagene Rollenkette als Verschiebemittel sind die Kraft- und Formschlüssigkeit der Anordnung in beiden Bewegungsrichtungen, die geringen notwendigen Antriebskräfte auch unter erschwerten Umgebungsbedingungen wie Schmutz, Temperaturschwankungen und die geringen Anforderungen an die Führungsgenauigkeit der Rollenkette. Ein weiterer Vorteil ist, daß sogar bei fehlerhafter Ansteuerung des Antriebsmotors die Kette mit den Abdeckplatten weiter umlaufen kann, ohne irgendwelchen Schaden anzurichten, so daß keine Endschalter notwendig sind. Bei den zuvor erläuterten Lösungsvarianten ist immer mit einer Beschädigung der Meßeinrichtung zu rechnen, falls bei Fehlsteuerung/Fehlfunktion des Antriebsmotors der Endschalter ausfallen sollte.

In der Zeichnung wird anhand eines Ausführungsbeispieles die erfindungsgemäße Vorrichtung näher erläutert.

Es zeigen:
- Figur 1: eine schematische Ansicht der erfindungsgemäßen Vorrichtung
- Figur 2: eine Vorderansicht der Vorrichtung mit Einzelheiten des Kettentriebes
- Figur 3a: im vergrößerten Maßstab eine Vorderansicht zweier sich überlappender Abdeckplatten in Verbindung mit der Rollenkette
- Figur 3b: eine Seitenansicht der Abdeckplatten in Verbindung mit der Rollenkette

In Figur 1 ist in einer schematischen Ansicht die erfindungsgemäße Vorrichtung dargestellt. Für die Hinterleuchtung des zu prüfenden Körpers, in diesem Beispiel hier Rohre 1,2 wird eine Lampe mit einem langgestreckten Lampengehäuse 3 verwendet, in dessen dem Körper 1,2 zugewandten Seitenwand ein schmaler Schlitz 4 angeordnet ist. Aus diesem Schlitz 4 tritt ein schmalbandiges Lichtband aus. Die zu prüfenden Körper 1,2 werden über einen aus Rollen 5,5' bestehenden Rollgang in die Meßstation eingefahren, wobei die äußere Form der Rollen 5,5' die Auflagenkante für die zu prüfenden Rohre 1,2 bestimmt. Es bedarf keines besonderen Hinweises, daß hier auch andere Rollenanordnungen benutzt werden können, beispielsweise Radialrollen, um runde Körper in Rotation prüfen zu können. Bei dem gestrichelt gezeichneten Rohr 2 mit dem größten Durchmesser ist keine Abdeckung des Lichtbandes 4 erforderlich, da der größte Teil durch den Körper 2 abgedeckt wird. Im unteren und oberen Bereich muß ein freier Bereich 6,6' verbleiben, damit das Lichtbündel voll die äußersten Kanten 7,8 erfaßt. Der freie Bereich 6,6' des Lichtbandes 4 beträgt üblicherweise 1/20 der größten prüfbaren Abmessung. Bei dem sehr viel kleineren Körper 1 würde ohne Abdeckung der ganze obere Bereich des Lichtbandes 4 freibleiben. Das führte zu einer Reflexion des vom oberen Teil des Lichtbandes einfallenden Lichtes im Bereich der Oberkante 9, so daß dem hier nicht dargestellten Sensor ein kleinerer Durchmesser vorgetäuscht würde. Das hier nur schematisch angedeutete Abdeckmittel 10, das in Pfeilrichtung 11 verschiebbar ist, würde im Falle des zu prüfenden kleineren Körpers 1 beispielsweise bis auf die angedeutete Position 12 geschoben werden. Von dieser Stellung 12 bis zur Oberkante 9 des Körpers 1 würde wieder ein Bereich 6'' freibleiben. Die Verschiebung des Abdeckmittels 10 erfolgt über einen hier nicht dargestellten Antriebsmotor mittels eines Riementriebes 13.

In Figur 2 sind in einer Vorderansicht die Einzelheiten des vorgeschlagenen Kettentriebes dargestellt. Die Länge 14 des Lichtbandes 4 richtet sich, wie schon zuvor erläutert, nach der in der Achse des Lichtbandes liegenden längsten Querschnittserstreckung des zu prüfenden Körpers 1,2. Für kleinere zu prüfende Körper 1 muß zur Vermeidung eines Meßfehlers der oberhalb von 6'' liegende Bereich des Lichtbandes 4 abgedeckt werden. Dazu sind an einer Rollenkette 15 mehrere sich teilweise übelappende nahezu rechteckige Platten 16,16' befestigt. Die Anzahl der zu befestigenden Platten 16,16' richtet sich nach der Länge des größten abzudeckenden Bereiches. Die endlose Rollenkette 15 wird über zwei Kettenräder 18,19 geführt, die mittels einer hier nur angedeuteten Halterung 17 am Lampengehäuse 3 befestigt sind. Das hier obenliegende Kettenrad 18 ist angetrieben durch einen Riementrieb 13, dessen Antriebswelle 20 von einem hier nicht dargestellten regelbaren Und reversierbaren Antriebsmotor angetrieben wird. Je nach Drehung 11 des Kettenrades 18 bewegt sich die Abdeckung auf und ab, hier angedeutet durch einen Pfeil 21. Das untere Kettenrad 19 ist in einer Schiene 22 verschiebbar angeordnet, so daß die Rollenkette 15 entsprechend gespannt werden kann. Es bedarf keines besonderen Hinweises, daß das angetriebene Kettenrad 18 auch alternativ unten angeordnet sein kann.

Ebenso kann auch die gesamte Abdeckvorrichtung je nach der Führung des Prüfgutes 1,2 durch den Rollgang 5,5' von der anderen oder auch von beiden Enden des Lichtbandes 4 her arbeiten.

In den Figuren 3a und 3b sind in einem vergrößerten Maßstab die Einzelheiten der Anordnung der Abdeckplatten 16,16' an die Rollenkette 15 dargestellt. Aus dieser Darstellung geht hervor, daß die Abdeckplatten 16,16' nicht unmittelbar an der Rollenkette 15, sondern über eine Befestigungslasche 23 befestigt sind. Dabei bilden die in einer Ebene liegenden Befestigungslaschen 23 jeweils eine Innenlasche der Rollenkette 15. Die zweite übliche Innenlasche 24 liegt dieser gegenüber. Die Außenlaschen 25 der Rollenkette 15 bleiben dabei unverändert. Die Verbindung der Befestigungslaschen 23 mit den Abdeckplatten 16,16' erfolgt in diesem Fall über Nieten 26. Es könnten aber ebenso Schrauben oder alternativ eine Schweiß- oder Klebverbindung sein. Die Anordnung der Befestigungslaschen 23 hat den Vorteil, daß zur Überlappung der Abdeckplatten 16,16' diese einmal auf der Vorderseite und einmal auf der Rückseite der Befestigungslasche 23 angeordnet werden. Würde man die Abdeckplatten 16,16' unmittelbar mit der Rollenkette 15 verbinden, müsste der abzudeckende Bereich der Platten 16,16' einmal nach vorne und einmal nach hinten abgebogen werden. Bei wenig duktilen Werkstoffen für die Platten 16,16' könnte es Schwierigkeiten geben, diese scharfkantigen Abwinkelungen herzustellen.

## Patentansprüche

1. Vorrichtung für eine verstellbare Abdeckung des von einer Lichtquelle abgestrahlten Lichtes bestehend aus einem langgestreckten Lampengehäuse (3), an dem bewegbare lichtundurchlässige und teilweise sich gegenseitig überlappende dünnwandige Abdeckmittel (10; 16, 16') angeordnet sind,
**dadurch gekennzeichnet,**
daß das nahezu geschlossene Lampengehäuse (3) in bekannter Weise eine mit einem Längsschlitz (4) versehene Längswand aufweist, aus dem ein schmales Lichtband (4) austritt und die Abdeckmittel (10; 16,16') in Längsrichtung des Lichtbandes (4) kontinuierlich verschiebbar am Lampengehäuse (3) angeordnet sind.

2. Vorrichtung nach Anspruch 1,
**dadurch gekennzeichnet,**
daß die Abdeckmittel (10) als in etwa rechteckige Platten (16,16') ausgebildet sind, die an einer parallel zum Lichtband (4) liegenden Seitenkante mit einer endlosen in Längsrichtung des Lichtbandes (4) verlaufenden Rollenkette (15) über zwei am Lampengehäuse (3) angeordnete Kettenräder (18,19) geführt wird und ein Kettenrad (18) mit einem regelbaren und reversierbaren Antriebsmotor verbunden ist.

3. Vorrichtung nach Anspruch 2,
**dadurch gekennzeichnet,**
daß der mit der Rollenkette (15) verbundene Bereich der Platte (16,16') in Längsrichtung des Lichtbandes (4) gesehen schmaler ist und die Innenlasche (23) der Rollenkette (15) bildet und der abzudeckende Bereich (16,16') in bezug auf den Laschenbereich abwechselnd weiter vor- oder zurücksteht.

4. Vorrichtung nach den Ansprüchen 2 und 3,
**dadurch gekennzeichnet,**
daß die Platte (16,16') an einer an der Rollenkette (15) angeordneten Befestigungslasche (23) befestigt ist und die Platten (16,16') abwechselnd mal auf der Vorderseite und mal auf der Rückseite der Befestigungslasche (23) angeordnet sind.

5. Vorrichtung nach Anspruch 2,
**dadurch gekennzeichnet,**
daß das nichtangetriebene Kettenrad (19) in Längsrichtung des Lichtbandes (4) verschiebbar am Lampengehäuse (3) befestigt ist.

6. Vorrichtung nach den Ansprüchen 1 bis 5,
**dadurch gekennzeichnet,**
daß die Auflagenkante (8) für den zu hinterleuchtenden Gegenstand (1,2) im unteren Endbereich des Lichtbandes (4) liegt und je nach Höhe des Gegenstandes (1,2) eine Abdeckung des über die Oberkante (9) des Gegenstandes (1) liegenden Teiles des Lichtbandes erfolgt.

7. Vorrichtung nach nach Anspruch 6,
**dadurch gekennzeichnet,**
daß das über die Unter(8)- bzw. Oberkante (7,9) des hinterleuchteten (1) Gegenstandes sich erstreckende Lichtband (6,6',6'') im Bereich von 1/20 der größten prüfbaren Abmessung liegt.

8. Vorrichtung nach den Ansprüchen 1 oder 2,
**dadurch gekennzeichnet,**
daß die Steuerung des Antriebmotors mit einem die Höhe des zu hinterleuchtenden Gegenstandes (1,2) erfassenden Meßgerät verbunden ist.

## Claims

1. A device for adjustably covering the light emitted from a light source, consisting of an elongate light housing (3) on which movable, opaque and partially mutually overlapping thin-walled covering means (10; 16, 16') are arranged, characterised in that the virtually closed light housing (3) has in known manner a longitudinal wall provided with a longitudinal slot (4), from which emerges a narrow band of light (4) and the covering means (10; 16, 16') are arranged on the light housing (3) to be continuously displaceable in the longitudinal direction of the band of light (4).

2. A device according to Claim 1, characterised in that the covering means (10) are designed as approximately rectangular plates (16, 16'), which are guided on a side edge located parallel to the band of light (4) by an endless roller chain (15) extending in the longitudinal direction of the band of light (4) over two chain wheels (18, 19) arranged on the light housing (3), and one chain wheel (18) is connected to an adjustable and reversible drive motor.

3. A device according to Claim 2, characterised in that the region of the plate (16, 16') connected to the roller chain (15), when viewed in the longitudinal direction of the band of light (4), is narrower and forms the inner plate (23) of the roller chain (15) and the region to be covered (16, 16') alternately further juts out or is recessed relative to the plate region.

4. A device according to Claims 2 and 3, characterised in that the plate (16, 16') is fastened to a fastening plate (23) arranged on the roller chain (15) and the plates (16, 16') are arranged alternately now on the front side and now on the rear side of the fastening plate (23).

5. A device according to Claim 2, characterised in that the non-driven chain wheel (19) is fastened displaceably to the light housing (3) in the longitudinal direction of the band of light (4).

6. A device according to Claims 1 to 5, characterised in that the supporting edge (8) for the object (1, 2) to be back-lit lies in the lower end region of the band of light (4) and covering of the part of the band of light located over the upper edge (9) of the object (1) is effected according to the height of the object (1, 2).

7. A device according to Claim 6, characterised in that the band of light (6, 6', 6") extending across the lower (8) or upper edge (7, 9) of the back-lit (1) object is in the region of 1/20 of the maximum testable dimension.

8. A device according to Claims 1 or 2, characterised in that the control of the drive motor is connected to a measuring apparatus which detects the height of the object (1, 2) which is to be back-lit.

## Revendications

1. Dispositif pour le masquage réglable du faisceau émis par une source de lumière, constitué d'un carter de lampe (3) allongé, sur lequel sont agencés des moyens de masquage (10;16,16') à paroi mince, se chevauchant partiellement mutuellement, opaques et mobiles,
caractérisé en ce que le carter de lampe (3) pratiquement fermé présente, de façon connue, une paroi longitudinale munie d'une fente longitudinale (4), de laquelle sort une bande de lumière étroite (4), et les moyens de masquage (10;16,16') sont agencés de façon continuellement déplaçable sur le carter de lampe (3) dans la direction longitudinale de la bande de lumière (4).

2. Dispositif selon la revendication 1,
caractérisé en ce que les moyens de masquage (10) sont réalisés sous forme de plaques sensiblement rectangulaires (16,16'), qui, sur un bord latéral s'étendant parallèlement à la bande de lumière (4), sont guidées par une chaîne à rouleaux (15) sans fin s'étendant dans la direction longitudinale de la bande de lumière (4) par l'intermédiaire de deux roues de chaîne (18,19) agencées sur le carter de lampe (3), et une roue de chaîne (18) est reliée à un moteur d'entraînement réglable et réversible.

3. Dispositif selon la revendication 2,
caractérisé en ce que la zone, reliée à la chaîne à rouleaux (15), de la plaque (16,16') est plus étroite en direction longitudinale de la bande de lumière (4) et forme la patte interne (23) de la chaîne à rouleaux (15), et la zone à masquer (16,16') est de plus en saillie ou en retrait de façon alternative relativement à la zone de la patte.

4. Dispositif selon les revendications 2 et 3,
caractérisé en ce que la plaque (16,16') est fixée à une patte de fixation (23) agencée sur la chaîne à rouleaux (15), et les plaques (16,16') sont agencées alternativement sur la face avant et sur la face arrière de la patte de fixation (23).

5. Dispositif selon la revendication 2,
caractérisé en ce que la roue de chaîne (19) non entraînée est fixée, de façon déplaçable en direction longitudinale de la bande de lumière (4), au carter de lampe (3).

6. Dispositif selon les revendications 1 à 5,
caractérisé en ce que le bord d'appui (8) pour l'objet (1,2) à éclairer par l'arrière se trouve dans la zone d'extrémité inférieure de la bande de lumière (4) et, selon la hauteur de l'objet (1,2), il est effectué un masquage de la partie de la bande de lumière se trouvant au-dessus du bord supérieur (9) de l'objet (1).

7. Dispositif selon la revendication 6,
caractérisé en ce que la bande de lumière (6,6',6'') s'étendant au-dessus du bord inférieur (8) ou du bord supérieur (7,9) de l'objet (1) éclairé par l'arrière présente une dimension de l'ordre du 1/20 de la plus grande dimension pouvant être testée.

8. Dispositif selon les revendications 1 ou 2,
caractérisé en ce que la commande du moteur d'entraînement est reliée à un appareil de mesure détectant la hauteur de l'objet (1,2) à éclairer par l'arrière.
